# EUROPÄISCHE PATENTSCHRIFT

(11) **EP 1 619 237 B1**
(45) Veröffentlichungstag und Bekanntmachung des Hinweises auf die Patenterteilung: **19.09.2007**
(21) Anmeldenummer: 05014931.9
(22) Anmeldetag: 09.07.2005
(51) Int. Cl.: C11D 1/94, C11D 1/83

(54) **Wässrige Reinigungsmittelkonzentrate für raue, insbesondere profilierte Fliesen und Platten**
Aqueous cleaning concentrates for rough preferably profiled tiles and plates
Produits de nettoyage concentres aqueux pour carreaux et plaques rugueux de préférence profilés

(30) Priorität: 24.07.2004 DE 102004036067
(43) Veröffentlichungstag der Anmeldung: 25.01.2006
(73) Patentinhaber: Goldschmidt GmbH, 45127 Essen (DE)
(72) Erfinder: Müller, Felix, Dr., 42555 Velbert (DE); Peggau, Jörg, 45357 Essen (DE)

(56) Entgegenhaltungen:
- WO-A-02/45530
- US-A- 3 962 418
- US-A- 5 866 527
- US-A- 5 929 024
- US-A1- 2001 009 909
- US-A1- 2003 153 478

## Beschreibung

Gegenstand der Erfindung sind wässrige Reinigungsmittelkonzentrate für raue, insbesondere profilierte Steinzeugfliesen und Platten auf Basis von nichtionischen, anionischen, oder amphoteren Tensiden, welche als Reinigungsverstärker Sorbitanester enthalten.

Aus optischen und hygienischen Gründen werden sowohl in gewerblich genutzten als auch in öffentlichen Gebäuden und Einkaufszentren die Arbeitsbereiche, Verkehrswege und Treppen zunehmend mit Natur- und Steinzeug-Fliesen und Platten ausgelegt.

Zur Vermeidung von Unfällen durch Stolpern und Rutschen müssen diese Fußbodenbeläge gewisse Anforderungen hinsichtlich ihrer Trittsicherheit erfüllen. So müssen sie gemäß den gesetzlichen Vorgaben (Richtlinien der Arbeitsstättenverordnung) eben, rutschhemmend und leicht zu reinigen sein.

Der Begriff Steinzeug steht für hart gebrannte Fliesen und Platten, welche mit oder ohne eingebrannter keramischer Oberflächenvergütung glasiert oder unglasiert sein können. Gemäß DIN-Norm erfolgt eine Unterteilung über Wasseraufnahmevermögen und Fertigungsart. Die DIN EN 176 definiert Steinzeugfliesen und Feinsteinzeugfliesen.

Für die Rutschsicherheit ist jedoch die Oberflächenrauhigkeit entscheidend. Daher werden in den Merkblättern der Berufsgenossenschaft (ZH 1/571) bzw. der Gemeindeunfallversicherer (GUV 26.17; 26.18) für die diversen Anwendungsbereiche genau bestimmte Rutschhemmklassen (R-Klasse) vorgegeben, wobei höhere R-Werte für eine stärkere Rutschhemmung stehen.

Die Bestimmung erfolgt gemäß DIN 51 130 im Versuch an der schiefen Ebene und wird in Neigungswinkelbereichen angegeben: R 9 = 3° bis 10° Neigungswinkel; R 10 = 10° bis 19° Neigungswinkel; R 11 = 19° bis 27° Neigungswinkel; R 12 = 27° bis 35° Neigungswinkel; R 13 = > 35° Neigungswinkel.

Zusätzlich wird für profilierte Platten und Fliesen auch der Verdrängungsraum (V) entsprechend DIN 51 130 angegeben. Der Verdrängungsraum gibt das Volumen zwischen der oberen Gehebene und der unteren Entwässerungsebene an. Er liegt zwischen V 4 (= 4 cm³/dm²) und V 10 (= 10 cm³/dm²).

Für Bereiche mit erhöhtem Ausrutschrisiko, das sind Bereiche in denen Fußböden und Treppenstufen mit reibungsmindernden und/oder gleitfördernden Medien wie Wasser, Abfallresten, stärkehaltigen Rückständen, tierischen und pflanzlichen Fetten oder Ölen, mineralischen Fetten oder Ölen, Seifen, Pigmentschmutz, Gummiabrieb, Siliconen in Kontakt kommen, sind die Bewertungsgruppen > R 10, insbesondere R 12 und R 13 angebracht.

Fliesen und Platten gelten im Allgemeinen als pflegeleicht und reinigungsfreundlich. Dies gilt uneingeschränkt für ebene, glatte und harte Untergründe der R-Klassen 9 bis 11. Mit steigender R-Klasse werden die Oberflächen jedoch zunehmend rauer. Problematisch gelten feinraue Untergründe der Klasse R 12 und insbesondere profilierte Fliesen und Platten der Klassen R 12 bis 13 und V 8 bis 10, so genannte Feinsteinzeugfliesen/-platten.

Der Reinigungsaufwand vergrößert sich bei zunehmender Rauhigkeit/Unebenheit des Untergrundes erheblich, insbesondere wenn aufgrund von Porösizität zusätzliche Oberflächenvergrößerung gegeben ist.

Es hat daher in der Vergangenheit nicht an Versuchen gemangelt, neben speziellen mechanisch wirkenden Reinigungsmaschinen auch neue Reinigungsverfahren zu entwickeln und zusätzlich durch universell anwendbare Allzweckreiniger insbesondere genau auf den jeweiligen Bodenbelagstyp und Verschmutzungsart abgestimmte Reinigungsmittel den Reinigungsaufwand zu minimieren und den Reinigungseffekt zu optimieren.

Handelsübliche Reinigungsmittel für die manuelle und maschinelle Reinigung sind in der Regel komplexe Mischungen aus anionischen, nichtionischen und amphoteren/zwitterionischen Tensiden, welche übliche Hilfs- und Zusatzstoffe wie Alkalien, Komplexbildner, Lösungsvermittler, Chlorbleichlaugezusatz und gegebenenfalls milde Scheuermittel enthalten. Sie kommen in Konzentrationen von ca. 0,5 bis 10 Gew.-% zur Anwendung.

In der Praxis hat sich jedoch gezeigt, dass auch bei großer mechanischer Unterstützung durch Einsatz von Mikrofaserpads, Schrubber oder Hochdruckgeräten, Scheuersaug- oder Bürstenwalzen und zusätzlichem intensiven Nachspülgang mit Wasser bei den problematischen Untergründen aus Feinsteinzeug der Schmutz oftmals nicht vollständig im ersten Arbeitsgang entfernt werden konnte. Zusätzliche Reinigungsgänge waren erforderlich.

Abgesehen von dem erheblichen personellen, maschinellen Mehraufwand und zusätzlicher Umweltbelastung durch Reinigungsmittel wird durch die Abrasivwirkung der mechanischen Belastung die Trittsicherung des Bodenbelages schneller gemindert.

In der EP-B-0 928 829 werden Reinigungsmittel beschrieben, enthaltend Mischungen aus mindestens 4 Komponenten:
a) mindestens eine quartäre Ammoniumverbindung mit einem C₁₋₆-Kohlenwasserstoffrest und drei Alkoxygruppen,
b) mindestens eine wasserlösliche alkalische Substanz aus der Gruppe Alkalihydroxide und Alkanolamine,
c) mindestens ein Alkylpolyglykosid und
d) mindestens ein Lösungsvermittler aus der Gruppe wasserlöslicher Alkohole und Glykolether,
die speziell für die Reinigung von harten, insbesondere vertikalen Oberflächen konzipiert wurden und beim Vermischen mit Wasser eine verdickende Lösung mit rheopexenen Eigenschaften liefern sollen. Durch Auswahl der Komponenten a), b), c) und d) und deren Konzentrationen kann die Rheopexie und das Schaumverhalten gesteuert werden. Auf die spezielle Problematik der Reinigung von Feinsteinzeugfliesen und den Effekt der Spreitungsverbesserung durch alkoxylierte Ammoniumverbindungen findet sich kein Hinweis.

Die GB-A-2 334 723 beschreibt Reinigungsmittel für Glas, glatte, blanke und glänzende Oberflächen, bestehend aus einer oder mehreren ethoxylierten quartären Ammoniumverbindungen, mindestens einem Glykolether und/oder C₁₋₂₂-Alkohols und mindestens einem anionischen Tensid. Das Reinigungsmittel soll nach der Reinigung keine Flecken oder Streifen hinterlassen, antimikrobielle und antistatische Eigenschaften aufweisen. Auf die spezielle Problematik der Reinigung von rauhen, nicht glänzenden profilierten Oberflächen und den Effekt der Spreitungsverbesserung durch alkoxylierte Ammoniumverbindungen findet sich auch hier kein Hinweis.

Gegenstand der DE-A-100 38 198 ist die Verwendung von wässrigen Reinigungsmittelkonzentraten auf Basis von nichtionischen, anionischen, amphoteren Tensiden, gegebenenfalls unter Mitverwendung von üblichen Hilfs- und Zusatzstoffen, welches dadurch gekennzeichnet ist, dass sie alkoxylierte Aminverbindungen der allgemeinen Formel

[R¹, R², R³, R⁴N] + X-

mit der Bedeutung
- R¹: ein geradkettiger, gegebenenfalls verzweigter, gegebenenfalls Mehrfachbindungen enthaltender Alkylrest mit 8 bis 22 C-Atomen,
- R²: -(CH₂CHR⁵O)ₙ-R⁶ mit R⁵ = H, -CH₃, -C₂H₅; R⁶ = H, -CH₃, -C₂H₅, -C₃H₇ oder -C₄H₉ und n = 1 bis 25,
- R³: R¹ oder R²,
- R⁴: -CH₃ oder -C₂H₅ und
- X-: anionischer Rest, insbesondere Methylsulfat, Ethylsulfat, Phosphat, Chlorid, Bromid, Jodid als Reinigungsverstärker zur Reinigung von Feinsteinzeugfliesen enthalten.

Die unter ökologischer Betrachtung nicht mehr akzeptablen ethoxylierten Quats zeigen zwar gute reinigungsverstärkende Eigenschaften, jedoch entsprechen sie nicht mehr den Anforderungen für Tenside in Reinigungsmitteln. Sie erreichen nicht die erforderlichen Werte im biologischen Abbau nach OECD 301 A-F. Die in DE-A-100 38 198 oder US-5 929 024 mitverwendeten kationischen Tenside sind ethoxilierte Alkylamidoalkyl-dialkylammoniumsalze, von denen bekannt ist, dass sie einmal problematisch und nicht ohne bedenkliche Nebenprodukte herzustellen sind und dass sie ein erhöhtes aquatoxisches Verhalten und auch einen schlechteren Totalabbau als die üblicherweise verwendeten nichtionischen- bzw. anionischen Tenside aufweisen.

Ethoxylierte Quats können reizend im Hautkontakt und manche dieser Verbindungen können gar giftig für Wasserorganismen sein. Auch die Materialverträglichkeit ist auf verschiedenen Oberflächen nicht gegeben. Hier sind vor allem metallische Oberflächen zu nennen, auf denen kationischen Tenside, selbst auf Edelstahl, zu Korrosionserscheinung, vor allem zu Lochkorrosion führen. Wesentlich hierfür sind die Gegenionen, zumeist Chloridionen.

In modernen Reinigungsmitteln werden ethoxylierte Quats aufgrund ihres erhöhten Umweltrisikos daher nicht mehr toleriert.

Aufgabe der vorliegenden Erfindung war es daher, diese Nachteile der bekannten handelsüblichen Reinigungsmittel zu überwinden und verbesserte Reinigungsmittel zur Verfügung zu stellen, welche bei gleichen oder verminderten Anwendungskonzentrationen eine zuverlässige Reinigung von rauen und profilierten Fliesen und Platten, so genanntem Feinsteinzeug, gewährleisten.

Diese Aufgabe wird gelöst durch Reinigungsmittel auf Basis von Tensiden, welche als Reinigungsverstärker Sorbitanester enthalten.

Ein Gegenstand der vorliegenden Erfindung sind daher wässrige Reinigungsmittelkonzentrate gemäß Anspruch 1 für raue, insbesondere profilierte Fliesen und Platten auf Basis von nichtionischen, anionischen, amphoteren Tensiden, gegebenenfalls unter Mitverwendung von üblichen Hilfs- und Zusatzstoffen, welche dadurch gekennzeichnet sind, dass sie als Reinigungsverstärker mindestens einen Sorbitanester der allgemeinen Formel (I) enthalten mit der Bedeutung, dass
- R: ein gegebenenfalls verzweigter, gegebenenfalls substituierter und/oder Heteroatome enthaltender gesättigter oder ungesättigter Acylrest mit 6 bis 22 C-Atomen sein kann,
- R¹ und R²: unabhängig voneinander Wasserstoff oder R sein können.

Die wässrigen Reinigungsmittelkonzentrate gemäß der vorliegen-den Erfindung enthalten, im allgemeinen bezogen auf die Gesamtmischung, Wasser im Bereich von 45 bis 95 Gew.-Teile, vorzugsweise 70 bis 90 Gew.-Teile. Sie können im Anwendungsfall mit zusätzlichem Wasser auf die jeweils gewünschte bzw. übliche oder erforderliche Anwendungskonzentration von 0,3 Gew.-Teile bis 10 Gew.-Teile verdünnt werden.

Als Sorbitanester geeignet sind die Mono-, Di- u. Triester der Sorbitane mit Fettsäuren sowie Sorbitansesquiester. Als Sorbitansesquiester bezeichnet man die Mischung des Mono- u. Diesters der Fettsäuren mit Sorbitan. (J. Am. Oil Chem. Soc. 66, 1581 (1989); Tenside Surf. Deterg. 27, 350 (1990).

Die erfindungsgemäß bevorzugt mitverwendeten Reinigungsverstärker sind Sorbitanester der allgemeinen Formel worin
- R: ein gegebenenfalls verzweigter und/oder Heteroatome enthaltender gesättigter oder ungesättigter Acylrest mit 6 bis 18 C-Atomen, insbesondere mit 6 bis 10 C-Atomen sein kann,
- R¹ oder R²: = H sind.

Erfindungsgemäß mitverwendbare Fettsäuren sind solche mit R auf Basis von gesättigten oder ungesättigten natürlichen oder synthetischen einbasischen aliphatischen Fettsäuren mit 6 bis 10 C-Atomen welche gegebenenfalls verzweigt, gegebenenfalls substituiert und oder Heteroatome enthalten können.

Als Fettsäuren kommen hier insbesondere Fettsäuren in Betracht, welche eine Kettenverteilung von 6 bis 10 C-Atomen aufweisen und sowohl verzweigt, substituiert, vorzugsweise -OH substituiert, gesättigt als auch ungesättigt sein können, wie Capronsäure, Hydroxycapronsäure bzw. Caprolacton, Sorbinsäure, Önanthsäure, Caprylsäure, 2-Ethylhexansäure, Pelargonsäure, Caprinsäure.

Diese Verbindungen werden nach den bekannten Verfahren durch chemische Kondensationsverfahren im gewünschten Molverhältnis oder durch enzymkatalysierte Ver- bzw. Umesterung hergestellt. Während mit den enzymkatalysierten Verfahren weitgehend reine Mono- oder Diester herstellbar sind, liegen die chemisch katalysierten Reaktionsprodukte als technische Gemische vor, die neben dem gewünschten Mono-, Di- oder Triester immer auch Anteile der anderen Ester enthalten. Diese technischen Ester können nach den bekannten Verfahren gereinigt, d.h. auf die jeweiligen Mono/di/tri-Anteile konzentriert werden, sind aber auch ohne weiteres einsetzbar.

Sie werden Reinigungsformulierungen bestehend aus Mischungen ein oder mehrerer Tenside aus der Gruppe anionischer, nichtionischer, amphoterer Verbindungen und gegebenenfalls üblicher Hilfs- und Zusatzstoffe wie Alkalien, Komplexbildner, Lösungsvermittler, Chlorbleichlaugezusatz und milden Scheuermitteln in Mengen von 0,1 bis 5, insbesondere 0,5 bis 3 Gew.-Teile zugesetzt.

Überraschenderweise zeigen diese nichtionischen Reinigungsverstärker nicht die Werte eines einzelnen technischen Effektes zu Lasten der anderen Eigenschaften sondern heben insgesamt das allgemeine Niveau:
- Die erfindungsgemäß mitverwendeten Sorbitanester weisen eine gute Umweltverträglichkeit auf.
- Sie zeigen ein besseres Spreiten auf porösen Oberflächen, z.B. Feinsteinzeugfliesen: (optimiertes Benetzungsverhalten führt gerade auf porösen Oberflächen - hier entspricht die reale Oberfläche einem Vielfachen der eigentlichen Grundfläche - zu einem besseren Ablöseverhalten des Schmutzes. Auch die Schattenbereiche der rutschhemmenden Erhöhungen werden ausreichend benetzt und gereinigt).
- Sie zeigen ein besseres Kalkseifendispergiervermögen (optimiertes Dispergiervermögen: für anorganische nichtlösliche Verschmutzungen verhindert das Absetzen solcher Verschmutzungen. Dies ist besonders wichtig auf porösen Oberflächen, da diese Rückstände sonst nicht entfernt werden können).
- Sie zeigen ein besseres Emulgiervermögen für einfache kostengünstige Tensidsysteme: (optimierte Emulgierfähigkeit, da das gesamte Öl kontinuierlich in der Emulsion vorliegt. Bei dem Absetzen von Wasser kommt es nicht zu einer Wiederanschmutzung durch eine brechende Emulsion). Um die rutschhemmenden Eigenschaften nicht zu reduzieren, ist es hier besonders wichtig alle Rückstände vollständig zu entfernen, damit sich die benötigten Poren nicht zusetzen.

Die erfindungsgemäß mitverwendbaren oberflächenaktiven Verbindungen sind die auf diesem Gebiet üblichen anionischen, nichtionischen, amphoteren/zwitterionischen Tenside zur Herstellung von Reinigungsmitteln für Haushalt und Industrie.

Die Verbindungen können einzeln oder als Mischungen verwendet werden gemäß Anspruch 1 und sind beispielsweise anionische, nichtionische und amphotere Tenside wie Alkali-, Ammonium- oder Magnesium-Alkylsulfate bzw. Alkylethersulfate, sekundäre Alkansulfonate, Alkali-α-Olefinsulfonate, Sulfosuccinate, Acylisethionate, Sarkoside, Tauride, Ethercitrate, Carboxylate, Ethercarboxylate, Alkylamidethersulfate sowie Aminoxide, Alkylbetaine, Alkylamidobetaine, Propionate, Glycinate, Acetate und Sulfobetaine und Natrium-, Kalium- oder Triethanolaminseifen.

Insbesondere werden in der erfindungsgemäßen Reinigerformulierung sekundäre Alkansulfonate bzw. Alkylsulfate oder lineare Alkylbenzolsulfonate verwendet, besonders bevorzugt sind C₈₋₁₄-Alkylsulfate und C₈-Alkansulfonate.

Bevorzugt als nichtionische Tenside sind die Fettalkoholpolyglykolether. Unter Fettalkoholpolyglykolethern sind erfindungsgemäß mit Ethylen- (EO) und/oder Propylenoxid (PO) alkoxylierte, unverzweigte oder verzweigte, gesättigte oder ungesättigte C₆₋₂₂-Alkohole mit einem Alkoxylierungsgrad bis zu 30 zu verstehen, vorzugsweise ethoxylierte C₈₋₁₄-Fettalkohole mit einem Ethoxylierungsgrad von weniger als 30, bevorzugt mit einem Ethoxylierungsgrad von 1 bis 20, insbesondere von 1 bis 12, besonders bevorzugt von 1 bis 8, äußerst bevorzugt von 2 bis 5, beispielsweise C₉₋₁₃-Fettalkoholethoxylate mit 2, 3 oder 4 EO oder eine Mischung von der C₈₋₁₂-Fettalkoholethoxylate mit 3 und 4 EO im Gewichtsverhältnis von 1 zu 1.

Ebenfalls finden üblicherweise amphotere Tenside in solchen Systemen Verwendung. Erfindungsgemäß werden hier Amphoglycinate, insbesondere das Capryliminodipropionat und das Caprylamphopropionat bevorzugt, da beide Tenside bei hohen ph-Werten gute Reinigungsleistung und eine gute Beständigkeit zeigen und eine geringe Schaumlast in das System eintragen.

Das Buildersystem besteht aus Alkalihydroxid, wobei in diesem Fall das Kaliumhydroxyd bevorzugt wird und einem Komblexbildner der aus der folgenden Gruppe ausgewählt werden kann:

NTA, Nitrilotriessigsäure und ihre Natriumsalze, EDTA, DTPA, Diethylentriaminpentaessigsäure, PDTA, Propylendiamintetraessigsäure, ADA, Alanindiessigsäure, Na-Salz, MGDA, Methylglycindiessigsäure, IDS-Na-Salz, Iminodibernsteinsäure-Natriumsalze, Octaquest E, Ethylendiamin-N,N'-dibernsteinsäure, Trinatriumsalz, Citrate (Salze der Citronensäure), Gluconate (Salze der Gluconsäure), Phosphate (Diphospghate, Metaphosphate und Polyphosphate), Phosphonate wie ATMP, Aminotrimethylenphosphonsäure, EDTMP, Ethylendiamintetra(methylenphosphonsäure), DTPMP, Diethylentriaminpenta (methylenphosphonsäure), HEDP, 1-Hydroxyethan-1,1-diphosphonsäure, PBTC, 2-Phosphonobutan-1,2,4-tricarbonsäure, HDTMP, Hexamethylendiamintetra-(methylenphosphonsäure).

Die auf diesem Gebiet einsetzbaren und üblichen bzw. möglichen Verbindungen der einzelnen Gruppen gehören zum Allgemeinwissen des Fachmanns und können außerdem bei Bedarf in der einschlägigen Fachliteratur sowie in den Rezepturempfehlungen der Hersteller der jeweiligen Tensidklassen nachgelesen werden.

### Ausführungsbeispiele:

### A. Testprodukte:

Verwendete Reinigungsverstärker:
Sorbitanmonooctanoat
Verwendete Feinsteinzeugfliesen:

| | |
|---|---|
| Hersteller: | Villeroy & Boch AG |
| Bezeichnung der Fliese: | ATHOS |
| Material: | Unglazed vitreous |
| Farbe: | Natur Hell |
| Abmessungen: | 30,0 x 30,0 cm |
| Artikelnummer: | 2038 |
| Farbcode: | VA5M |
| Rutsch-Festigkeit: | R 9 |

Reinigungsmittel:
Zusammensetzung handelsüblicher Reinigungsmittel:

| | Tenside | | | Builder | | | |
|---|---|---|---|---|---|---|---|
| | Nicht-ionische % | An-ionische % | Amphotere | Alkalien | Komplex-Bildner | Alkohole | pH-Wert |
| A | 5-15 | < 5 | | + | + | | 13 |
| B | 5-15 | < 5 | | + | | + | 11 |
| C | 5-15 | | | + | | | 11 |

| | | | | | | | |
|---|---|---|---|---|---|---|---|
| + = vorhanden | | | | | | | |

Basisreinigungsmittel:

| Angaben in %-Wirkstoff | V1 US 5 929 024 Beisp. 7A | V2 WO 99/09121 Beisp. 1D | V3 DE 100 38 198 | E1 | E2 |
|---|---|---|---|---|---|
| C₁₄₋₁₇-Sek. Alkansulfonat (HOSTAPUR^{®} SAS 60), Clariant | 2,0 | 3, 12 | | | |
| C₈-Alkansulfat (REWOPOL^{®} D 510) | | | 2,00 | 2,00 | 2,00 |
| Alkyldimethyl-polyoxyethylen-ammoniumchorid (REWOQUAT^{®} CPEM/VARIQUAT 638) | 2,00 | | 3,00 | | |
| C₈-Capryiminodi propionat (TEGOTENS^{®} 475) | 2,00 | | 3,00 | | |
| Caprylo ampho propionate (REWOTERIC^{®} AM VSF) | | | | 3,0 | 3,0 |
| (C₉₋₁₄-Fettalkohol EO/PO) (Plurafac/Marlox) | | 0,94 | 2,00 | | |
| (C₉₋₁₁-Fettalkohol EO) (Imbentin/Lutensol) | | | | 3,00 | 2,20 |
| (C₆₋₁₀-Sorbitanester) (erfindungsgemäß) | | | | 2,00 | 2,00 |
| PEG-6 Kokosfettsäure Triglycerid (Levenol F-200), Kao | | 0,94 | | | |
| Diethylenglycol-mono-methyl-ether (DPM) | 3,50 | 4,75 | | | |
| Kokosfettsäure | | 0,45 | | | |
| MgSO₄ . 7 H₂O | | 1,2 | | | |
| KOH, 45% | | | 1,8 | 5,0 | 5,0 |
| Gluconsäure, 50% | | | | 6,0 | |
| Methylglycinediessigsäure Na₃MGDA) Trilon^{®} M) | | | | | 6,0 |
| Diethylen-penta-methylen-phosphonsäure (DEQUEST^{®} 2066, Monsanto/ SEQUION^{®} 40 Na 32, Polygon) | | | 2,0 | | |
| Wasser, Hilfsstoffe | Up to 100 | Up to 100 | Up to 100 | Up to 100 | Up to 100 |

Weitere Erfindungsgemäße Beispiele:

| Angaben in %-Wirkstoff | E 3 | E 4 | E 5 | E 6 | E 7 |
|---|---|---|---|---|---|
| C₈-Alkansulfat (REWOPOL^{®} D 510) | 2,00 | 2,00 | 2,00 | 2,00 | 2,00 |
| Caprylo ampho propionate (REWOTERIC^{®} AM VSF) | 3,0 | 3,0 | 3,0 | 3,0 | 3,0 |
| (C₉₋₁₁-Fettalkohol EO) (Imbentin/Lutensol) | 3,0 | 3,0 | 3,0 | 3,0 | 3,0 |
| (Mono-C₈-Sorbitanester) (Enzymatische Synthese) | 2 , 0 | | | | |
| (Di-C₈-Sorbitanester) (Enzymatische Synthese) | | 2,0 | | | |
| (Mono/Di-C₈-Sorbitanester) (Enzymatische Synthese) | | | 2,0 | | |
| (PEG-20 C₁₀-Sorbitanester) | | | | | 2,0 |
| C₁₂-Sorbitanester) (TEGO^{®} SML) | | | | 2,0 | |
| KOH, 45% | 5 | 5 | 5 | 5 | 5 |
| Gluconsäure, 50% | 6 | 6 | 6 | 6 | 6 |
| Wasser, Hilfsstoffe | Up to 100 | Up to 100 | Up to 100 | Up to 100 | Up to 100 |

Typische Gebrauchsverdünnungen der Bodenreiniger:

| | | |
|---|---|---|
| Alle | 1,2 % | Normaler Haushalts Allzweck-Bodenreiniger |

### Anwendungstechnische Überprüfung:

1. Spreitungstest, dynamische Messung:
   Durchführung der Messung des dynamischen Kontaktwinkels:
   Die wie in obiger Tabelle hergestellten Reiniger wurden in einer 1,2 %-Verdünnung eingesetzt und mit dem Kontaktwinkelmessgerät "Krüss DSA 10 HS" der Kontaktwinkel auf Fliesen von Villeroy & Boch der Marke "ATHOS" bestimmt. Dazu wurden die erfindungsgemäßen Reiniger in 1,2 %-Verdünnung auf 20,0 °C temperiert und in einem auf 20 °C klimatisierten Raum gemessen.

### Vorbereitung der Fliesenoberfläche:

Die verunreinigten Fliesen wurden erst mit Wasser grob und anschließend mit Essigsäureethylester p. A. von den evt1. übrig gebliebenen Resten der Gebrauchsverdünnung gereinigt.

Die Fliesen wurden bei 20 °C in einem klimatisierten Raum in einer Box aufbewahrt, um diese vor Umwelteinflüssen und Staub zu schützen und um die Messtemperatur von 20 °C zu gewährleisten.

### Durchführung:

Mit dem Messgerät wurden auf der Fliese 4,0 µl der Verdünnung aufgetropft und der Kontaktwinkel, der auf der Fliese spreitenden Lösung, für 6 Sekunden mit 120 Bildern aufgezeichnet. Um einen möglichst genauen Mittelwert des gewünschten Kontaktwinkels zu erhalten, wurden jeweils ca. zwölf Messungen auf drei verschiedenen Fliesen der gleichen Sorte durchgeführt und anschließend die so erfassten Messwerte in das Tabellenkalkulationsprogramm übertragen und der Kontaktwinkel grafisch in Abhängigkeit von der Zeit dargestellt.

Wie oben beschrieben wurden jeweils drei Messungen der 0,6 % Gerbrauchsverdünnungen der Mikroemulsionen auf drei verschiedenen Fliesen durchgeführt, in einem Diagramm übertragen und daraus ein Mittelwert gebildet. Der exakte Kontaktwinkel bei 5 Sekunden wurde durch Interpolation der Messwerte erhalten, da bei 120 Bildern in 6 Sekunden nicht immer genau bei 5 Sekunden eine Aufnahme vom Messgerät durchgeführt wurde.

Die aus der Auftragung und Auswertung erhaltenen Kontaktwinkel sind im Folgenden als Ergebnisse zu finden.

### Ergebnisse der Kontaktwinkelmessung:

| Reinigerformulierung Gebrauchslösung: 1,2 % Beschreibung | Dynamischer Kontaktwinkel nach | | |
|---|---|---|---|
| | 1 sek. | 3 sek. | 5 sek. |
| V 01 | 26,3 | 23,3 | 21,6 |
| V 02 | 25,0 | 21,1 | 19,3 |
| V 03 | 37,9 | 32,0 | 29,1 |
| E 01 | 19,9 | 17,0 | 15,1 |
| E 02 | 22,8 | 19,9 | 17,8 |
| E 03 | 26,2 | 19,9 | 17,3 |
| E 04 | 27,0 | 21,3 | 19,0 |
| E 05 | 26,9 | 20,6 | 18,0 |
| E 06 | 31,1 | 26,6 | 24,5 |
| E 07 | 20,3 | 17,5 | 15,5 |

Hier zeigt sich, dass vor allem die Sorbitanester die aus Fettsäuren < C₁₀ hergestellt wurden eine besondere Leistungsfähigkeit im Hinblick auf ein gutes dynamisches Spreitungsvermögen zeigen. Der Unterschied der Herstellungsmethode, chemisch bzw. enzymatisch, spielt hier eine untergeordnete Rolle, wobei die Monoester jedoch zu bevorzugen sind.

### 2. Emulgierverhalten:

Untersucht wurde hier nur das Verhalten der Testlösung E, da man bei den anderen Reinigern durch den hohen Anteil nichtionischer Tenside keine deutliche Steigerung des Emulgierverhaltens erwarten konnte. Testlösung E enthält nur kurzkettige anionische Tenside, bei solchen Tensidsystemen ist eine Schwäche im Emulgierverhalten bekannt.

### Testmethode:

100 g Anwendungslösung eines Reinigers wurden mit 90 g (= 100 ml) Ölivenöl gemischt. Dann 30 sek. mit 8.000 U/min im "Ultra-Turrax T25" emulgiert. Diese Emulsion wird in einen 250 ml Standzylinder gegeben. Nach 15, 30, 60, 120, 180 Minuten bzw. nach 24 Stunden wird das Mengenverhältnis der einzelnen Phasen abgelesen.

| | | 100 ml Olivenöl + 100 g 1,2 %ige Lösung V 01 | 100 ml Olivenöl + 100 g 1,2 %ige Lösung V 02 | 100 ml Olivenöl + 100 g 1,2 %ige Lösung V 03 | 100 ml Olivenöl + 100 g 1,2 %ige Lösung E 01 | 100 ml Olivenöl 100 g 1,2 %ige Lösung E 02 |
|---|---|---|---|---|---|---|
| 00:15 | Schaum | | | | | |
| | Öl | | 50 | 2 | | |
| | o/w-Emulsion | 200 | 150 | 198 | 200 | 200 |
| | Wasser | | | | | |
| 00:30 | Schaum | | | | | |
| | Öl | | 52 | 6 | | |
| | o/w-Emulsion | 200 | 148 | 194 | 200 | 200 |
| | Wasser | | | | | |
| 01:00 | Schaum | | | | | |
| | Öl | Tropfen | 54 | 6 | | |
| | o/w-Emulsion | 200 | 146 | 194 | 200 | 200 |
| | Wasser | | | | | |
| 02:00 | Schaum | | | | | |
| | Öl | < 1 | 60 | 10 | | |
| | o/w-Emulsion | 200 | 140 | 190 | 200 | 200 |
| | Wasser | | | | | |
| 03:00 | Schaum | | | | | |
| | Öl | 2 | 70 | 12 | | |
| | o/w-Emulsion | 198 | 130 | 188 | 200 | 200 |
| | Wasser | | | | | |
| 1 Tag | Schaum | | | | | |
| | Öl | 2 | 110 | 150 | | |
| | o/w-Emulsion | | 90 | 50 | 200 | 200 |
| | Wasser | | | | | |

### Ergebnis:

Wie ersichtlich, wird durch Zusatz der erfindungsgemäßen Reinigungsverstärker das Emulgierverhalten von schwachemulgierenden, kurzkettigen Aniontensidlösungen stark optimiert. Wenn die Emulsion bricht, setzt sich nun Wasser anstelle des Öls ab. Dieses sich absetzende Wasser beeinträchtigt nicht die Reinigungskraft bzw. das Schmutztragevermögen während einer Reinigung. In vergleichbaren Lösungen zeigen hier vor allem die Sorbitanester einen deutlichen Zugewinn an Emulgierleistung, d.h. übersetzt für Reinigungsanwendungen ein erhöhtes Schmutztragevermögen.

### Reinigungsversuche nach Praxismethoden:

Neben der dynamischen Spreitungsmessung wurde eine Auswahl der hier genannten Formulierungen von einem unabhängigen Institut, Institut Fresenius, einem standartisierten Reinigungstest unterzogen. Geprüft wurden Fliesenreiniger E 01, Fliesenreiniger V 03 (nach DE-A-100 38 198), Fliesenreiniger V 01, Fliesenreiniger V 02.

### Testanschmutzung: Fußbodenanschmutzung

Für die Prüfungen wurde eine Mischung der folgenden Haushaltsfußbodenanschmutzung verwendet:
gealtertes Sonnenblumenöl
Humus
Ruß
Eisenoxid
Zement
Siliciumdioxid
Lehm

Zunächst wurde das Sonnenblumenöl unter Wärmeeinwirkung gealtert und anschließend mit einem organischen Lösemittel im Verhältnis 1 : 1 aufgenommen. Diese Mischung wurde 24 Stunden gerührt und danach die restlichen Komponenten der Anschmutzung zugegeben. Diese Schmutzsuspension wurde dann auf vorgereinigte Feinsteinzeugfliesen aufgesprüht und definiert getrocknet.

### Prüfbedingungen:

| | |
|---|---|
| Prüfgerät | Sheen Wet Abrasion Scrub Tester REF 903 PG |
| Wischmaterial | Reinigertuch GD Art.-Nr. 02010100; Farbe blau WECOVI Trading GmbH, Am Hasenberg 52, 46446 Emmerich auf Kunststoffblock gewickelt |
| Schmutzträger | 30 x 30 cm Feinsteinzeugfliese Athos, Art.-Nr. 2038 |
| Schmutzmenge | 0,5 g Schmutzsuspension/Platte |
| Schmutzfläche | 180 cm² |
| Auflagegewicht | 200 g |
| Wischgeschwindigkeit | 20 Hübe/Min. |
| Anzahl Hübe | n Hübe |
| Reinigermenge | 7 ml verdünntes Produkt pro Tuch |
| Anzahl Messungen | 10 Platten pro Produkt |

### Vorbereitungen der Testprodukte:

Von den Testprodukten wurden die folgenden Verdünnungen mit Stadtwasser (12° dH) angesetzt.

### Durchführung:

Die angeschmutzten Testoberflächen wurden nach dem Trocknen mit einem Wischprüfgerät gereinigt. Hierbei bietet das Wischprüfgerät die Möglichkeit, bis zu vier Reiniger parallel auf einer Testoberfläche zu prüfen. Hierbei wurde weiterhin darauf geachtet, dass die Position der zu untersuchenden Reiniger auf der zu reinigenden Oberfläche randomisiert erfolgte.

Die eigentliche Reinigung erfolgte mit gewaschenen und nach Gewicht geclusterten Tüchern, die in die Tuchhalterungen des Wischprüfgerätes eingespannt wurden.

Unmittelbar vor dem Reinigungsvorgang wurden die Tücher in die Halterungen eingespannt und mit der verdünnten Reinigerlösung beaufschlagt. Im Verlauf des Reinigungsvorgangs wischten die Tücher mit den zu untersuchenden Produkten nebeneinander über die angeschmutzte Testfläche.

### Ergebnis:

**Tabelle 1:**

| mittlere Benotung (%-Schmutzlösung) nach n Wischhüben der einzelnen Testprodukte Reinigergruppe PF | | | | |
|---|---|---|---|---|
| Anzahl Hübe n | Reiniger E 01 | Reiniger V 03 | Reiniger V 02 | Reiniger V 01 |
| 10 | 11 | 10 | 10 | 10 |
| 20 | 24 | 20 | 21 | 19 |
| 30 | 36 | 29 | 30 | 28 |

Mit diesen Ergebnissen kann gezeigt werden, dass die erfindungsgemäßen Formulierungen auch in der Praxis zu besseren Ergebnissen führt als das System mit ethoxyliertem Quat (V 03) und dies bei wesentlich günstigerem Umweltverhalten.

## Patentansprüche

1. Wässrige Reinigungsmittelkonzentrate, welche, bezogen auf die Gesamtmischung, außer Wasser im Wesentlichen enthalten
0,1 bis 10 Gew.-Teile mindestens eines anionischen Tensids, gegebenenfalls
0,0 bis 20 Gew.-Teile mindestens eines nichtionischen Tensids, gegebenenfalls
0,0 bis 10 Gew.-Teile mindestens eines amphoteren/zwitterionischen Tensids und gegebenenfalls
0,1 bis 10 Gew.-Teile üblicher Hilfs- und Zusatzstoffe, **dadurch gekennzeichnet, dass** die Reinigungsmittelkonzentrate
0,1 bis 5 Gew.-Teile Sorbitanester der allgemeinen Formel (I) enthalten mit der Bedeutung, dass
R ein gegebenenfalls verzweigter, gegebenenfalls substituierter und/oder Heteroatome enthaltender gesättigter oder ungesättigter Acylrest mit 6 bis 10 C-Atomen sein kann,
R¹ und R² unabhängig voneinander Wasserstoff oder R sein können.

2. Wässrige Reinigungsmittelkonzentrate gemäß den Ansprüchen 1 und/oder 2, **dadurch gekennzeichnet, dass** R¹ oder R² Wasserstoff ist.

3. Verwendung der wässrigen Reinigungsmittelkonzentrate gemäß mindestens einem der Ansprüche 1 bis 2 zur Reinigung von rauen, insbesondere profilierten Fliesen und Platten von Feinsteinzeugfliesen.

4. Verwendung der wässrigen Reinigungsmittelkonzentrate gemäß mindestens einem der Ansprüche 1 bis 2 zur Reinigung von Feinsteinzeugfliesen.

## Claims

1. Aqueous detergent concentrates, comprising, based on the overall mixture, apart from water, substantially
from 0.1 to 10 parts by weight of at least one anionic surfactant, if desired
from 0.0 to 20 parts by weight of at least one nonionic surfactant, if desired
from 0.0 to 10 parts by weight of at least one amphoteric/zwitterionic surfactant, and if desired
from 0.1 to 10 parts by weight of customary auxiliaries and additives, **characterized in that** said concentrates comprise from 0.1 to 5 parts by weight of sorbitan ester(s) of the general formula (I) where
R can be an optionally branched, optionally substituted and/or heteroatom-containing saturated or unsaturated acyl radical having 6 to 10 carbon atoms,
R¹ and R² independently of one another can be hydrogen or R.

2. Aqueous detergent concentrates according to Claim 1, **characterized in that** R¹ or R² is hydrogen.

3. Use of the aqueous detergent concentrates according to at least one of Claims 1 to 2 to clean rough, especially profiled tiles and flags of fine stoneware.

4. Use of the aqueous detergent concentrates according to at least one of Claims 1 to 2 to clean fine-stoneware tiles.

## Revendications

1. Concentrats aqueux d'agent de nettoyage, qui contiennent, par rapport au mélange total, en plus de l'eau, essentiellement 0,1 à 10 parties en poids d'au moins un agent tensioactif anionique, le cas échéant 0,0 à 20 parties en poids d'au moins un agent tensioactif non ionique, le cas échéant 0,0 à 10 parties en poids d'au moins un agent tensioactif amphotère/zwittérionique et le cas échéant 0,1 à 10 parties en poids d'adjuvants et d'additifs usuels, **caractérisés en ce que** les concentrats d'agent de nettoyage contiennent 0,1 à 5 parties en poids d'ester de sorbitane de formule générale (I) où
R peut représenter un radical acyle le cas échéant ramifié, le cas échéant substitué et/ou contenant le cas échéant des hétéroatomes, saturé ou insaturé comprenant 6 à 10 atomes de carbone,
R¹ et R² peuvent représenter, indépendamment l'un de l'autre, hydrogène ou R.

2. Concentrats aqueux d'agent de nettoyage selon la revendication 1, **caractérisés en ce que** R¹ ou R² représente hydrogène.

3. Utilisation des concentrats aqueux d'agent de nettoyage selon au moins l'une quelconque des revendications 1 à 2 pour le nettoyage de carreaux et de plaques de dalles en grès-cérame rugueux, en particulier profilés.

4. Utilisation des concentrats d'agents de lavage aqueux selon au moins l'une quelconque des revendications 1 à 2 pour le nettoyage de dalles en grès-cérame.
